# FASCICULE DE BREVET EUROPEEN

(11) **EP 1 088 957 B1**
(45) Date de publication et mention de la délivrance du brevet: **20.03.2002**
(21) Numéro de dépôt: 00440255.8
(22) Date de dépôt: 28.09.2000
(51) Int. Cl.: E05C 9/04

(54) **Crémone pour menuiserie de type porte ou fenêtre**
Treibstangenverschluss für Rahmen von Türen oder Fenstern
Espagnolette for frames of doors or windows

(30) Priorité: 28.09.1999 FR 9912264
(43) Date de publication de la demande: 04.04.2001
(73) Titulaire: FERCO INTERNATIONAL Ferrures et Serrures de Bâtiment, Société Anonyme, 57400 Sarrebourg (FR)
(72) Inventeur: Alvarez, Eric, 57870 Hommert (FR); Arnold, André, 57445 Reding (FR)
(74) Mandataire: Rhein, Alain

(56) Documents cités:
- EP-A- 0 589 170
- GB-A- 2 321 930

## Description

L'invention concerne une crémone pour menuiserie de type porte ou fenêtre comprenant un boîtier prévu apte à prendre position dans une rainure d'encastrement en feuillure de menuiserie et accueillant un mécanisme de commande pour amener au moins une tringle de manoeuvre s'étendant au-dessus et/ou en-dessous dudit boîtier dans une position de verrouillage ou de déverrouillage, ledit boîtier comportant, dans sa partie avant, des moyens de fixation pour la réception d'un élément formant couvercle pourvu de moyens de fixation complémentaires, cet élément formant couvercle comportant, encore, dans sa face avant, une ouverture oblongue pour le passage d'un organe de verrouillage, tel qu'un rouleau ou galet soumis à l'action d'une tringle de manoeuvre.

La présente invention concerne le domaine de la quincaillerie du bâtiment et a trait, plus particulièrement, à des crémones dépourvues de têtières filantes susceptibles d'abriter leur tringle de manoeuvre.

Dans le domaine de la menuiserie en bois, il est assez usuel de retrouver en feuillure, notamment de l'ouvrant d'une porte ou fenêtre, une rainure d'encastrement accueillant les différents éléments d'une crémone voire d'une crémone-serrure. Dans tous les cas, s'il s'agit d'une crémone ou crémone-serrure, l'on dispose d'un boîtier renfermant un mécanisme de commande, notamment apte à agir sur une ou plusieurs tringles de manoeuvre s'étendant au-dessus et/ou en-dessous de ce boîtier. Très souvent elles sont abritées par une têtière venant refermer la rainure d'encastrement au niveau de la menuiserie.

Quant au boîtier, il est, lui aussi, rapporté à l'arrière de ladite têtière, souvent à l'aide de moyens de rivetage qui apparaissent, évidemment de manière inesthétique, du côté externe de cette têtière. Par ailleurs, ce boîtier est usuellement défini par deux parois latérales dissociées que l'on vient solidariser, là encore par rivetage ou moyen similaire, après avoir disposé entre elles les pièces du mécanisme de commande.

Dans le cas de menuiseries en aluminium ou PVC, les profilés les constituants définissent, très fréquemment en feuillure, une rainure en forme « U » ou de « T » capable d'accueillir les différents éléments d'une ferrure de verrouillage du type crémone ou crémone-serrure. A propos de ces dernières une gamme de produits très spécifiques a été développée mettant à profit une telle rainure pour s'affranchir de l'usage d'une têtière filante pour abriter les brins de tringles de manoeuvre s'étendant au-dessus et/ou en dessous du boîtier du mécanisme de commande.

Toutefois, pour empêcher l'accès aux différentes pièces qui composent ce dernier en l'absence d'une telle têtière il a fallu trouver une solution pour refermer ledit boîtier dans sa partie avant. Ainsi, très souvent, ce boîtier est défini sous forme de deux demi-coquilles aptes à accueillir ledit mécanisme de commande et qui, une fois assemblées, définissent une paroi avant à l'arrière de laquelle viennent s'engager la ou les tringles de manoeuvre s'étendant au-dessus et/ou en-dessous de ce boîtier.

Dans ces conditions, non seulement les deux demi-coquilles du boîtier ne peuvent être assemblées qu'une fois l'ensemble des pièces du mécanisme de commande convenablement positionné dans au moins l'une d'entre elles, mais aussi encore faut-il, au préalable, amener la ou les tringles de manoeuvre en coopération avec ce mécanisme de commande.

En fin de compte, l'absence de têtière fragilise la tringle lors des manutentions et conditionnements qu'il s'agit par ailleurs d'adapter.

A noter, cependant, que pour éviter l'assemblage de ce boîtier en présence des tringles de manoeuvre, il est connu une solution consistant à agir, au travers du mécanisme de commande, non pas directement sur cette ou ces tringles de manoeuvre, mais sur des chevalets qui viennent prolonger ces dernières à l'intérieur du boîtier. En somme après assemblage de ce dernier, lesdites tringles de manoeuvre peuvent être raccordées aux extrémités de ces chevalets rendues accessibles extérieurement au boîtier.

Il va sans dire que cela pose le problème de cette liaison entre chevalet et tringle qui, par ailleurs, doit être rendue inaccessible et donc invisible en feuillure de menuiserie.

A ce propos, si l'on se réfère au document EP-A.0589.170 on constate qu'il y est décrit une crémone pour menuiserie du type porte ou fenêtre, comportant un boîtier monobloc sur lequel est encliqueté, en partie avant, un couvercle sous forme d'une têtière. Par ailleurs, en partie supérieure du boîtier ce couvercle se prolonge et comporte une ouverture pour le passage d'un galet commandé sous l'impulsion d'une tringle ou un chevalet actionné par le mécanisme de commande de ladite crémone. En fait, on notera qu'ici ce boîtier formant têtière comporte, à chacune de ses extrémités, des rabats destinés à assurer la jonction avec des prolongements de têtière et qui sont fixés au travers de vis de fixation venant coopérer avec la menuiserie. Si, dans ce cas, ces prolongements sont parfaitement maintenus, c'est au prix d'organes de fixation additionnels nécessitant, en particulier, une opération d'usinage au niveau de la menuiserie, ainsi qu'une opération de vissage. Evidemment, une telle solution contraignante répond aux conditions de bon fonctionnement du galet de verrouillage. Celui-ci vient, en effet, traverser une ouverture oblongue au niveau dudit prolongement du couvercle de boîtier pour coopérer avec la tringle de manoeuvre venant se déplacer à l'arrière.

En fin de compte, on observera que les rabats et, donc, les vis de fixation les traversant ont pour fonction, initialement, de contribuer à la liaison : boîtier-prolongateurs de têtières et de tringles.

En fait, comme cela a déjà été rappelé ci-dessus, la présente invention s'inscrit dans un contexte un peu particulier puisqu'il s'agit d'une crémone capable de prendre position dans une rainure en « U » ou en « T » de menuiserie, en particulier en aluminium ou en PVC, ceci en l'absence de têtières venant habituellement recouvrir les brins de tringles de manoeuvre s'étendant au-dessus et/ou en-dessous du boîtier du mécanisme de commande.

Dans ces conditions le couvercle du boîtier doit être parfaitement maintenu, en particulier au niveau de ses extrémités lorsque ce couvercle est prolongé et comporte une ouverture pour le passage d'un galet, prolongement qui, s'il n'est pas convenablement maintenu, peut venir gêner le déplacement de ce galet. Il peut encore se présenter de manière légèrement décollée par rapport au plan de la feuillure de la menuiserie ce qui, non seulement, est inesthétique, mais en outre, un usager peut venir s'y accrocher au passage.

Aussi, l'invention résout le problème au travers d'une crémone pour menuiserie de type porte ou fenêtre comprenant un boîtier prévu apte à prendre position dans une rainure d'encastrement en feuillure de menuiserie et accueillant un mécanisme de commande pour amener au moins une tringle de manoeuvre s'étendant au-dessus et/ou en-dessous dudit boîtier dans une position de verrouillage ou de déverrouillage, ledit boîtier comportant, dans sa partie avant, des moyens de fixation pour la réception d'un élément formant couvercle pourvu de moyens de fixation complémentaire, cet élément formant couvercle comportant, encore, dans sa paroi avant, une ouverture oblongue pour le passage d'un organe de verrouillage, tel qu'un rouleau ou galet soumis à l'action d'une tringle de manoeuvre.

Selon l'invention ledit élément formant couvercle emprunte une structure en forme de « U » et comporte, à l'une au moins de ses extrémités, en particulier du côté dudit organe de verrouillage, un prolongement sensiblement plan pourvu d'une ouverture pour le passage de ce dernier et comportant des moyens de fixation complémentaires, notamment à son extrémité libre, prévu apte à coopérer avec des moyens de fixation associés à un prolongement complémentaire dudit boîtier.

En fin de compte, si dans le cadre de l'état de la technique le boîtier était habituellement dimensionné de manière à ne contenir que le mécanisme de commande de la crémone, on a imaginé, contrairement à une démarche habituelle de réduction de la taille des pièces, à prolonger ce boîtier de sorte qu'il puisse s'étendre sous le prolongement plan du couvercle au travers duquel vient se présenter saillant le rouleau ou galet qu'on retrouve, habituellement, au-dessus et/ou en-dessous d'un tel boîtier. Cela permet, de manière avantageuse, d'assurer le maintien, en particulier à son extrémité libre, de ce prolongement du couvercle par rapport audit boîtier, sans qu'il ne soit nécessaire de faire appel à des organes de fixation de type vis ou autres. On notera, d'ailleurs, que l'engagement d'une telle vis de fixation nécessite l'aménagement d'une lumière oblongue dans la tringle au droit de son passage. A cela viennent s'ajouter les contraintes et les risques d'un montage incorrect susceptible de conduire à une gêne dans le déplacement de la tringle de manoeuvre traversée par cette vis.

D'autres buts et avantages de la présente invention apparaîtront au cours de la description qui va suivre et au vu des dessins ci-joints se rapportant à un mode de réalisation.
. La figure 1 est une représentation en élévation de la crémone, objet de la présente invention, le boîtier accueillant le mécanisme de commande et le couvercle étant illutrés en coupe.
. La figure 2 est une vue de dessus du boîtier seul.
. La figure 3 est une représentation schématisée et en coupe selon III-III de la figure 2.
. La figure 4 est une représentation schématisée et en coupe longitudinale de l'élément formant couvercle.
. La figure 5 est une vue schématisée et en coupe selon V-V de la figure 4.
. La figure 6 est une représentation schématisée et vue du dessus de la figure 4.
. La figure 7 est une représentation schématisée du montage par clipage de l'élément formant couvercle sur la partie avant du boîtier.
. La figure 8 est une représentation similaire à la figure 7 illustrantant le montage de l'élément formant couvercle par emboîtement sur la partie avant du boîtier.

Comme plus particulièrement visible dans les figures du dessin ci-joint, la présente invention concerne le domaine des crémones pour menuiserie de type porte ou fenêtre.

Une telle crémone 1 comporte un boîtier 2 prévu apte à prendre position dans une rainure d'encastrement en feuillure de menuiserie qui, pour des questions de commodité et de compréhension de l'invention, n'a pas été représentée sur les figures.

Quoi qu'il en soit ce boîtier 2 accueille un mécanisme de commande 3 pour amener une tringle de manoeuvre 4, 5, s'étendant au-dessus et/ou en-dessous du boîtier 2 dans une position de verrouillage ou de déverrouillage. En fait le boîtier 2 est de forme monobloc et défini par deux parois latérales 6, 7 sensiblement parallèles entre elles et solidaires d'un fond 8 de sorte que ce boîtier 2 est ouvert en partie avant 9 pour la réception, au travers de cette dernière, des différentes pièces que composent le mécanisme de commande 3.

Cette partie avant 9 du boîtier 2 comporte encore, de manière avantageuse des moyens de fixation 10 d'un élément formant couvercle 11 pourvu de moyens de fixation complémentaires 12.

De tels moyens de fixation 10, ainsi que les moyens de fixation complémentaires 12, peuvent être prévus de type à encliquetage et/ou à emboîtement. Les figures 3, 4, 5 et 7 correspondent à un mode de réalisation où l'élément formant couvercle 11 vient s'encliqueter sur la partie avant 9 du boîtier 2. Ainsi, cet élément formant couvercle 11 présente une section sensiblement en « U » de manière à venir coiffer le boîtier 2 dans sa partie avant 9. Il comporte une paroi avant 13 d'où s'étendent, en bordure longitudinale 14, 15 des parois latérales 16, 17 parallèles prévues aptes à venir se superposer, extérieurement au boîtier 2, aux parois latérales 6 et 7 de ce dernier.

Du côté interne 18 ces parois latérales 16, 17 de l'élément formant couvercle 11 comporte des moyens de fixation complémentaires 12 sous forme d'un rebord 19 formant redan, continu ou discontinu, prévu apte à coopérer avec un rebord d'accrochage 20, là encore de type continu ou discontinu, ménagé du côté externe 21 aux parois latérales 6,7 du boîtier 2 et correspondant, par conséquent, aux moyens de fixation 10.

Avantageusement, les rebords 19 comme visibles dans la figure 5 et/ou les rebords d'accrochage 20 visibles notamment figure 3, sont chanfreinés sur leur côté venant se situer en regard l'un de l'autre au moment de l'emboîtement, de manière à rendre celui-ci plus aisé. En fait, l'on vient ainsi faciliter le franchissement des rebords d'accrochage 20 associés au boîtier 2 par les rebords 19 de l'élément formant couvercle 11.

Comme il a été indiqué ci-dessus, tant les rebords 19 que les rebords d'accrochage 20 peuvent être continus ou discontinus. En fait, il en va de même des parois latérales 16, 17 de l'élément formant couvercle 11 qui peuvent se présenter sous forme de languettes.

Avantageusement, cet élément formant couvercle 11 comporte, à l'une au moins de ses extrémités 22, un prolongement 23 sous forme d'une paroi sensiblement plane et pourvue d'une ouverture 24 pour le passage d'un organe de verrouillage 25, tel qu'un galet cylindrique ou en forme de champignon, par ailleurs manoeuvrable au travers de la tringle de manoeuvre 4 s'étendant sous ledit prolongement 23.

En fin de compte et selon une caractéristique de la présente invention, sous ce prolongement 23 de l'élément formant couvercle 11 le boîtier 2 comporte, lui-même, un prolongement 26 lequel reçoit des moyens de fixation 10A prévus aptes à coopérer avec des moyens de fixation complémentaires 12A que comporte, en particulier à son extrémité libre 27, ledit prolongement 26 de l'élément formant couvercle 11.

Plus particulièrement, ces moyens de fixation complémentaires 12A se présentent sous forme d'une ou plusieurs languettes 28, 29 s'étendant sous ledit prolongement 23, en particulier à hauteur de son extrémité 30, pour venir coopérer avec un rebord d'accrochage ou encore un ou plusieurs tronçons de rebords d'accrochage 31 se situant du côté externe aux parois latérales 6, 7 dudit prolongement 26 du boîtier 2.

Il est évident, dans ces conditions, qu'un quelconque organe de verrouillage 25 sous forme d'un galet ou autre, est garanti d'un parfait guidage au travers de l'ouverture 24 dans le prolongement 23 de l'élément formant couvercle 11, dans la mesure où ce prolongement 23 est parfaitement maintenu au travers de sa coopération avec le prolongement 26 du boîtier 2.

Comme visible dans la figure 6 l'ouverture 24 dans le prolongement 23 de l'élément formant couvercle 11 peut se présenter sous forme d'une boutonnière en particulier lorsque ledit organe de verrouillage 25 adopte la forme d'un galet champignon ou d'une structure quelconque en « T » et présente, entre sa liaison avec la tringle de manoeuvre 4 et sa partie d'extrémité 32 un tronçon 33 de section plus réduite et de hauteur au moins égale à l'épaisseur de la paroi définissant ledit prolongement 23 de l'élément formant couvercle 11.

Dans ces conditions, l'ouverture 24 en forme de boutonnière présente une partie 34 de largeur 35 ajustée à la section dudit tronçon 33 et de longueur dépendant de la course communiquée à cet organe de verrouillage 25 sous l'impulsion de ladite tringle de manoeuvre 4. Par ailleurs, cette ouverture 24 comporte un passage 36 qui, lui, est ajusté à la partie d'extrémité 32 de section plus importante de cet organe de verrouillage 25 et dont la position est déterminée pour permettre le montage de l'élément formant couvercle 11, soit par simple encliquetage tel que visible dans la figure 7, ou par emboîtement comme représenté dans la figure 8.

En fait, dans une telle situation et au cours de l'assemblage, l'élément formant couvercle 11 est tout d'abord emboîté sur le boîtier 2 avant qu'il soit communiqué un déplacement longitudinal par rapport à ce dernier en vue de permettre à des ergots de retenue 19A, équipant, du côté interne 18, les parois latérales 16, 17 de l'élément formant couvercle 11, ainsi que le côté interne des languettes 28, 29 s'étendant sous le prolongement 23, de venir se glisser sous des rebord d'accrochage 20A, 31 correspondant. Bien évidemment de tels ergots de retenue 19A peuvent être configurés de manière analogue aux rebords 19 du mode de réalisation décrit plus haut, en ce qu'il peuvent être chanfreinés tout comme les tronçons de rebords d'accrochage 20A, 31 de manière à offrir à l'opérateur la possibilité soit d'emboîter l'élément formant couvercle 11 sur le boîtier 2 soit de clipper l'un sur l'autre.

Dans la mesure où un tel élément formant couvercle 11 n'a pas de réel rôle mécanique, hormis la fonction de maintien et de guidage de l'organe de verrouillage 25, mais, celui, tout simplement, de refermer le boîtier 2, par ailleurs de type monobloc, il est possible de le concevoir en un matériau synthétique, notamment par un procédé de moulage par injection et son esthétique peut être soignée en vue d'améliorer le design de la crémone, dans sa partie visible en feuillure de menuiserie.

Etant donné, en outre, qu'il est susceptible d'être rapporté sur le boîtier 2 par le menuisier lui-même, au moment où celui-ci vient équiper une menuiserie du type porte ou fenêtre de ferrure adaptée, l'on peut envisager de le personnaliser.

En pratique, cet élément formant couvercle 11 peut porter, par exemple sur sa face apparente de la paroi avant 13, une ou plusieurs inscriptions publicitaires ou techniques sous forme d'étiquettes et/ou résultant du procédé de moulage par injection. Une telle solution ne peut être proposée dans le cas de boîtiers en deux parties nécessairement prémontées en usine, lors de la fabrication de la crémone. En effet, cela impliquerait des gestions de stocks alourdis pour le fabricant de ces crémones.

Par conséquent, l'invention vient répondre de manière efficace au problème posé.

## Revendications

1. Crémone pour menuiserie de type porte ou fenêtre, comprenant un boîtier (2) prévu apte à prendre position dans une rainure d'encastrement en feuillure de menuiserie et accueillant un mécanisme de commande (3) pour amener au moins une tringle de manoeuvre (4, 5) s'étendant au-dessus et/ou en-dessous dudit boîtier (2) dans une position de verrouillage ou de déverrouillage, ledit boîtier (2) comportant, dans sa partie avant (9) des moyens de fixation (10) pour la réception d'un élément formant couvercle (11) pourvu de moyens de fixation complémentaires (12), cet élément formant couvercle (11) comportant, encore, dans sa paroi avant (13), une ouverture oblongue (24) pour le passage d'un organe de verrouillage (25), tel qu'un rouleau ou galet soumis à l'action d'une tringle de manoeuvre (4), cet élément formant couvercle (11) comportant à l'une au moins de ses extrémités (22), en particulier du côté dudit organe de verrouillage (25), un prolongement (23) pourvu d'une ouverture (24) pour le passage de ce dernier, **caractérisée par le fait que** l'élément formant couvercle (11) emprunte une structure en forme de « U », tandis que le prolongement (23), au moins en son extrémité (22) du côté de l'organe de verrouillage (25) est plan et comporte des moyens de fixation complémentaires (12A), notamment à son extrémité libre (30), prévus aptes à coopérer avec des moyens de fixation (10A) associés à un prolongement complémentaire (26) dudit boîtier (2), les moyens de fixation (10A) et les moyens de fixation complémentaires (12A) étant du type à encliquetage ou à emboîtement.

2. Crémone selon la revendication 1, **caractérisée par le fait que** l'élément formant couvercle (11) est défini apte à venir coiffer le boîtier (2) dans sa partie avant (9) et comporte une paroi avant (13) d'où s'étendent, en bordure longitudinale (14, 15), des parois latérales (16, 17) du côté interne (18) de ces dernières, celles-ci comportant des moyens de fixation complémentaires (12) sous forme d'un rebord (19) formant redan, continu ou discontinu, prévu apte à coopérer avec un rebord d'accrochage (20) continu ou discontinu ménagé du côté externe (21) aux parois latérales (6, 7) du boîtier (2) et correspondant aux moyens de fixation (10).

3. Crémone selon la revendication 2, **caractérisée par le fait que** les parois latérales (16, 17) de l'élément formant couvercle (11) se présentent sous forme de languettes.

4. Crémone selon l'une quelconque des revendications précédentes, **caractérisée par le fait que** les moyens de fixation complémentaires (12A) associés au prolongement (23) de l'élément formant couvercle (11) se présentent sous forme d'une ou plusieurs languettes (28, 29) s'étendant sous ledit prolongement (23), en particulier à hauteur de son extrémité (30), pour venir coopérer avec un rebord d'accrochage ou encore un ou plusieurs tronçons de rebord d'accrochage (31) se situant du côté externe aux parois latérales (6, 7) dudit prolongement (26) du boîtier (2).

5. Crémone selon la revendication 4, **caractérisée par le fait que** les moyens de fixation (10) associés au boîtier (2) se présentent, du côté externe (21) aux parois latérales (6, 7) de ce dernier, sous forme de tronçons de rebords d'accrochage (20A) sous lesquels sont à même de venir se glisser des ergots de retenue (19A) équipant, du côté interne (18) les parois latérales (16, 17) de l'élément formant couvercle (11) et/ou le côté interne des languettes (28, 29) s'étendant sous le prolongement (23) de cet élément formant couvercle (11).

6. Crémone selon la revendication 5 ou les revendications 2 et 4, **caractérisée par le fait que** le rebord (19) ou, selon le cas, les ergots de retenue (19A), d'une part, et les rebords d'accrochage (20 ; 20A ; 31), d'autre part, sont chanfreinés sur leur côté venant se situer au regard l'un de l'autre au moment de l'encliquetage et/ou de l'emboîtement de l'élément formant couvercle (11) sur le boîtier (2).

7. Crémone selon l'une quelconque des revendications précédentes, comportant un organe de verrouillage (25) adoptant la forme d'un galet champignon ou d'une structure quelconque en « T » et présentant, entre sa liaison avec la tringle de manoeuvre (4) et sa partie d'extrémité (32), un tronçon (33) de section plus réduite et de hauteur au moins égale à l'épaisseur de la paroi définissant ledit prolongement (23) de l'élément formant couvercle (11), **caractérisée par le fait que** l'ouverture (24) dans ledit prolongement (23) adopte une forme de boutonnière et présente une partie (34) de largeur (35) ajustée à la section dudit tronçon (33) de l'organe de verrouillage (25) et de longueur dépendant de la course communiquée à ce dernier sous l'impulsion de ladite tringle de manoeuvre (4), cette ouverture (24) comportant encore un passage (36) ajusté à la partie d'extrémité (32), de section plus importante, de cet organe de verrouillage (25) et dont la position est déterminée pour permettre le montage de l'élément formant couvercle (11), selon le cas, par encliquetage ou par emboîtement sur le boîtier (2).

## Claims

1. Espagnolette for a piece of carpentry such as a door or window, including a casing (2) designed so as to be capable of being positioned in an encasing groove in the fillister of the piece of carpentry and receiving a control mechanism (3) aimed at bringing at least one operating rod (4, 5), extending above and/or under said casing (2), into a locking or unlocking position, said casing (2) including, in its front portion (9), fixing means (10) aimed at receiving a member forming a cover (11) provided with complementary fixing means (12), this member forming a cover (11) also including, in its front wall (13), an elongated opening (24) for the passing-through of a locking organ (25), such as a roller or a locking roller subjected to the action of an operating rod (4), this member forming a cover (11) including, at least at one of its ends (22), in particular on the side oriented towards said locking organ (25), an extension (23) provided with an opening (24) for the passing-through of the latter, **characterised in that** the member forming a cover (11) adopts a U-shaped structure, whereas the extension (23), at least at its end (22) on the side oriented towards the locking organ (25), is planar and includes complementary fixing means (12A), viz. at its free end (30), designed so as to be capable of co-operating with fixing means (10A) associated to a complementary extension (26) of said casing (2), the fixing means (10A) and the complementary fixing means (12A) being of the snapping-in or encasing type.

2. Espagnolette according to claim 1, **characterised in that** the element forming a cover (11) is defined so as to recover the casing (2) at its front portion (9) and includes a front wall (13) from which extend, on the longitudinal edges (14, 15), side-walls (16, 17) on the inner side (18) of the latter, these including complementary fixing means (12) in the form of a continuous or discontinuous rim (19) forming a set-back, designed so as to be capable of co-operating with a continuous or discontinuous hooking-in rim (20) provided for on the external side (21) of the side-walls (6, 7) of the casing (2) and corresponding to the fixing means (10).

3. Espagnolette according to claim 2, **characterised in that** the side-walls (16, 17) of the element forming a cover (11) are in the form of tongues.

4. Espagnolette according to any of the preceding claims, **characterised in that** the complementary fixing means (12A) associated to the extension (23) of the element forming a cover (11) are in the form of one or several tongues (28, 29) extending under said extension (23), in order to co-operate with a hooking-in rim or with one or several hooking-in rim segments (31) located on the external side of the side-walls (6, 7) of said extension (26) of the casing (2).

5. Espagnolette according to claim 4, **characterised in that** the fixing means (10) associated to the casing (2) are, on the external side (21) of the side-walls (6, 7) of the latter, in the form of hooking-in rim segments (20A) under which are capable of sliding retaining pawls (19A) provided on the inner side (18) of the side-walls (16, 17) of the element forming a cover (11) and/or the inner side of the tongues (28, 29) extending under the extension (23) of this element forming a cover (11).

6. Espagnolette according to claim 5 or claims 2 and 4, **characterised in that** the rim (19) or, as the case may be, the retaining pawls (19A), on the one hand, and the hooking-in rims (20 ; 20A ; 31), on the other hand, are bevelled on their side located in front of each other when snapping on and/or encasing the element forming a cover (11) onto the casing (2).

7. Espagnolette according to any of the preceding claims, including a locking organ (25) adopting the form of a mushroom-shaped locking roller or of any T-shaped structure whatsoever and having, between its connection to the operating rod (4) and its end portion (32), a segment (33) with a reduced cross-section and a height at least equal to the thickness of the wall defining said extension (23) of the element forming a cover (11), **characterised in that** the opening (24) in said extension (23) adopts the form of a buttonhole has a portion (34) of a width (35) adapted to the cross-section of said segment (33) of the locking organ (25) and a length depending on the travel distance imparted to the latter under the action of said operating rod (4), this opening (24) also including a passageway (36) adapted to the end portion (32) with a larger cross-section of this locking organ (25) and the position of which is so determined as to enable the fitting of the element forming a cover (11), as the case may be, through snapping-on or through encasement onto the casing (2).

## Patentansprüche

1. Treibstangenbeschlag für Tür- oder Fensterrahmen, mit einem Gehäuse (2) für den Einbau in einer Einbaunut im Falz des Rahmens, welches einen Steuermechanismus (3) aufnimmt, zur Mitnahme mindestens einer Treibstange (4, 5) oberhalb und/oder unterhalb des Gehäuses (2) in eine Verriegelungsstellung oder eine Entriegelungsstellung, wobei das Gehäuse (2) in seinem vorderen Teil (9) Befestigungsmittel (10) für die Aufnahme eines Deckelelementes (11) aufweist, welches mit komplementären Befestigungsmitteln (12) versehen ist, wobei das Deckelelement (11) ferner in seiner Vorderwand (13) ein Langloch (24) für den Durchtritt eines Verriegelungsorgans (25), wie z.B. eine Rolle oder einen Zapfen, aufweist, auf das eine Treibstange (4) einwirkt, wobei das Deckelelement (11) an mindestens einem seiner Enden (22), insbesondere auf der Seite des Verriegelungsorgans (25), einen Fortsatz (23) aufweist, der mit einer Öffnung (24) für den Durchtritt des letzteren versehen ist,
**dadurch gekennzeichnet, daß** das Deckelelement (11) eine U-förmige Struktur hat, während der Fortsatz (23) mindestens an seinem dem Verriegelungsorgan (25) zugewandten Ende (22) eben ist und komplementäre Befestigungsmittel (12A), insbesondere an seinem freien Ende, (30) aufweist, die mit Befestigungsmitteln (10A) zusammenwirken können, die einem komplementären Fortsatz (26) des Gehäuses (2) zugeordnet sind, wobei die Befestigungsmittel (10A) und die komplementären Befestigungsmittel (12A) vom Einrast- oder Einstecktyp sind.

2. Treibstangenbeschlag nach Anspruch 1,
**dadurch gekennzeichnet, daß** das Deckelelement (11) so ausgebildet ist, daß es das Gehäuse (2) in einem vorderen Teil (9) umgreift und eine Vorderwand (13) aufweist, von der am Längsrand (14, 15) Seitenwände (16, 17) ausgehen, die an ihrer Innenseite (18) komplementäre Befestigungsmittel (12) in Form einer eine Stufe bildenden, durchgehenden oder unterbrochenen Randleiste (19) tragen, die mit einer durchgehenden oder unterbrochenen Einhängerippe (20) zusammenwirken kann, die an der Außenseite (21) an den Seitenwänden (6, 7) des Gehäuses (2) vorgesehen ist und den Befestigungsmitteln (10) entspricht.

3. Treibstangenbeschlag nach Anspruch 2,
**dadurch gekennzeichnet, daß** die Seitenwände (16, 17) des Deckelelementes (11) die Form von Zungen haben.

4. Treibstangenbeschlag nach einem der vorangehenden Ansprüche,
**dadurch gekennzeichnet, daß** die komplementären Befestigungsmittel (12A), die dem Fortsatz (23) des Deckelelementes (11) zugeordnet sind, die Form von einer oder mehreren Zungen (28, 29) haben, die sich unter den Fortsatz (23) erstrecken, insbesondere an seinem Ende (30), um mit einer Verankerungsrippe bzw. einem oder mehreren Abschnitten einer Verankerungsrippe (31) zusammenzuwirken, die an der Außenseite an den Seitenwänden (6, 7) des Fortsatzes (26) des Gehäuses (2) angeordnet ist.

5. Treibstangenbeschlag nach Anspruch 4,
**dadurch gekennzeichnet, daß** die dem Gehäuse (2) zugeordneten Befestigungsmittel (10) an der Außenseite (21) von dessen Seitenwänden (6, 7) die Form von Abschnitten von Eingriffsrippen (20A) haben, unter die Haltevorsprünge (19A) geschoben werden können, die an der Innenseite (18) der Seitenwände (16, 17) des Deckelelementes (11) und/oder an der Innenseite der Zungen (28, 29), die sich unter den Fortsatz (23) des Deckelelementes (11) erstrekken, vorgesehen sind.

6. Treibstangenbeschlag nach Anspruch 5 oder den Ansprüchen 2 und 4,
**dadurch gekennzeichnet, daß** die Rippe (19) bzw. die Haltevorsprünge (19A) einerseits und die Verankerungsrippen (20, 20A, 31) andererseits auf derjenigen Seite, mit der sie beim Einrasten oder Einstecken des Deckelelementes (11) am Gehäuse (2) einander zugewandt sind, abgeschrägt sind.

7. Treibstangenbeschlag nach einem der vorangehenden Ansprüche,
mit einem Verriegelungselement (25) in Form einer pilzförmigen Rolle oder einer sonstigen "T"-Struktur, welches zwischen seiner Verbindung mit der Treibstange (4) und seinem Endabschnitt (32) einen Schaft (33) mit verjüngtem Querschnitt aufweist und mit einer Höhe, die mindestens gleich der Dicke der den Fortsatz (23) des Deckelelementes (11) bildenden Wand ist,
**dadurch gekennzeichnet, daß** die Öffnung (24) in dem Fortsatz (23) eine Knopflochform hat und einen Teil (34) aufweist, dessen Breite (35) an den Querschnitt des Schaftes (33) des Verriegelungsorgans (25) angepaßt ist und dessen Länge von dem Hub des Verriegelungsorgans unter der Wirkung der Treibstange (4) abhängt, wobei die Öffnung (24) ferner einen Durchtrittsbereich (36) aufweist, der an den größeren Querschnitt des Endbereichs (32) des Verriegelungsorgans (25) angepaßt ist, und dessen Position so festgelegt ist, daß sie die Montage des Deckelelementes (11) durch Einrasten bzw. Einstecken auf dem Gehäuse (2) ermöglicht.
